# DEMANDE DE BREVET EUROPEEN

(11) **EP 0 266 265 A1**
(43) Date de publication de la demande: **04.05.1988**
(21) Numéro de dépôt: 87402358.3
(22) Date de dépôt: 21.10.1987
(51) Int. Cl.: B65D 83/14

(54) **Dispositif de sécurité et d'inviolabilité pour pulvérisateur du type nasal**

(30) Priorité: 23.10.1986 FR 8614695
(71) Demandeur: VALOIS Société Anonyme dite:, F-27110 Le Neubourg (FR)
(72) Inventeur: Brison, Marc, F-27170 Beaumont Le Roger (FR)
(74) Mandataire: Pinguet, André

(57) **Abrégé**

Dispositif de sécurité pour la mise en fonctionnement et la garantie d'inviolabilité d'un vaporisateur, du type comprenant une valve (2) pour être monté sur un récipient tel qu'un bidon, un embout de pulvérisateur allongé (4) à expulsion axiale (tel qu'un pulvérisateur nasal) avec des moyens d'actionnement du type comprenant deux ailes d'appui diamétralement opposées par rapport à l'embout et formant repose-doigts (6), un capuchon de protection (7) et une douille (3) entourant la valve pour déterminer avec l'embout et/ou le repose-doigts des moyens de sécurité pour empêcher le vapourisateur de fonctionner selon la position angulaire de l'embout et/ou du repose-doigts par rapport à la douille, caractérisé en ce que le repose-doigts constitue une pièce indépendante de l'embout, sur lequel il peut être engagé de préférence avec coincement.

## Description

La présente invention a pour objet un dispositif de sécurité pour vaporisateur d'aérosol, et plus particulièrement pour les pompes et bombes qui comportent un poussoir formé de deux ailettes servant de repose-doigts. Certains embouts de pulvérisation comportent un gicleur dans l'axe de poussée (exemple: vaporisateur nasal) et l'actionnement ne peut donc être effectué par une poussée exercée directement sur ce même axe ; d'où l'emploi des ailettes, servant de repose-doigts. Ces repose-doigts, du fait de leur forme, compliquent le moulage des embouts et limitent les possibilités de conception. L'invention vise en particulier à assurer la sécurité d'usage ou de transport, c'est-à-dire l'interdiction d'un fonctionnement involontaire, et la sécurité d'inviolabilité jusqu'au premier emploi, pour le flacon (et son contenu) et pour le mécanisme de la pompe ou de la soupape. Ces résultats peuvent être obtenus de façon connue en adjoignant une bague déchirable à l'embout ou au capuchon de protection destiné à recouvrir et protéger l'embout en dehors des périodes de service. Cette bague peut empêcher l'enfoncement de l'embout, donc son fonctionnement. L'embout ne peut être enfoncé qu'après enlèvement de la bague, par déchirure d'un certain nombre de points ou de lignes d'attache. Mais la fabrication, le moulage d'un embout avec des repose-doigts en forme d'ailes latérales, et avec une bague déchirable, est une opération délicate et coûteuse, exigeant des moules compliqués.

Conformément à la présente invention, on parvient à obtenir un dispositif pratique, commode et peu coûteux en réalisant un embout dont le repose-doigts en forme d'ailes est constitué par une pièce indépendante de l'embout. Dans le dispositif de l'invention, l'embout est monté de façon à pouvoir tourner sur lui-même autour de l'axe de poussée et le dispositif comporte une douille entourant la tige de soupape et l'embout. Cette douille est formée avec deux découpures diamétralement opposées, permettant le passage des ailes des repose-doigts quand elles sont placées angulairement en regard des découpures. Quand l'embout avec les ailes est tourné, il ne peut plus être actionné, les bras formés sur la douille entre les découpures empêchant la descente des repose-doigts. Le dispositif comporte ainsi, en plus de la soupape : un embout, un capuchon et une douille. Selon l'invention, le repose-doigts peut être moulé avec le capuchon, pour en être détaché au moment du premier emploi, ou il peut être moulé séparément. La douille peut être fabriquée indépendamment, ou peut être moulée avec le capuchon, pour en être détachée au moment du premier emploi.

D'autres caractéristiques et avantages de l'invention apparaîtront au cours de la description qui va suivre, donnée à titre d'exemple non limitatif, en regard des dessins ci-joints, et qui fera bien comprendre comment l'invention peut être réalisée.

Sur les dessins :
la figure 1 est une vue en perspective d'un dispositif selon l'invention, avant montage définitif;
la figure 2 est une vue en perspective de l'ensemble de la figure 1, monté avant la première utilisation ;
la figure 3 est une vue en perspective du dispositif après enlèvement des éléments de garantie d'inviolabilité ;
la figure 4 est une vue en perspective d'une pièce (repose-doigts) du dispositif de la présente invention ;
les figures 5 à 8 représentent une autre variante de réalisation de l'invention ;
les figures 9 à 13 représentent encore une autre variante de réalisation de l'invention ; et,
les figures 14 à 17 représentent encore une autre variante de réalisation de l'invention, la figure 17 étant une coupe suivant la ligne XVII-XVII de la figure 14b.

Sur la figure 1, est représenté un bidon 1 muni d'une v alve 2. Celle-ci peut être une valve à enfoncement, organisée pour libérer un produit sous pression contenu dans le bidon, ou peut être une pompe, dont l'actionnement expulse le contenu du bidon. La valve 2 peut être sertie ou vissée sur le col du bidon, de préférence avec un système anti-dévissage du genre cran à encliquetage irréversible pour garantir à l'acheteur l'intégrité du contenu du bidon. Autour de la valve 2, est disposée une douille 3 cylindrique, dont la partie supérieure est formée avec des découpures 3a, 3b, délimitant entre elles des bras 3c, 3d. La douille peut être moulée avec le bidon, si celui-ci est en matière moulée, ou fixée au bidon de toute façon approprié. De préférence, elle doit être fixe et ne pas pouvoir tourner autour du dibon pour faciliter le fonctionnement et l'emploi. Sur la valve, est monté un embout pulvérisateur 4 muni à son extrémité d'un gicleur 5. Comme il n'est pas possible de libérer le produit du bidon en appuyant sur l'extrémité de l'embout, c'est-à-dire en fait sur le gicleur qui serait alors obstrué, l'embout est actionné par un repose-doigts 6 en forme d'une virole 6a munie de deux ailes 6b, 6c (figure 4). Le repose-doigts est distinct de l'embout, et est livré au consommateur séparément, dans le même emballage. Le repose-doigts 6 est, de préférence, calé sur la partie cylindrique 4a de l'embout 4, et prend appui vers le bas sur une bride formée à la base de l'embout. Pour obtenir un bon calage, l'alésage du repose-doigts peut comporter un méplat, ou la partie cylindrique 4a de l'embout peut être légèrement conique et/ou avoir une section non circulaire. On voit que, si le repose-doigts est tourné de façon que les ailes 6b, 6c puissent s'engager entre les bras 3c, 3d de la douille 3, on pourra actionner l'embout et extraire le produit contenu dans le bidon. Si le repose-doigts est tourné suffisamment, de préférence à 90° de la position précédente, il ne pourra être enfoncé, et l'on ne pourra actionner la valve.

Le dispositif de cette première forme de réalisation de l'invention comporte encore un capuchon 7 et une bague d'inviolabilité 8. Le capuchon 7 et la bague 8 sont réunis par des tenons cassables 9 pour former une pièce moulée PM1 indépendante. La bague porte d'autres tenons cassables 10 prévus pour coopérer avec un cercle 11 fixé à la douille 3 par des tenons cassables 12. La forme des tenons 10 permet de les encliqueter sous le cercle 12, mais il n'est pas possible d'extraire les tenons 10 du cercle 11 sans briser les tenons 10 ou les tenons 12.

La figure 2 représente, à l'état assemblé, les deux parties du dispositif représenté sur la figure 1 tel qu'il est expédié au vendeur. Pour mettre l'appareil en service, il faut briser les tenons 9, et les tenons 10 ou 12 (de préférence les deux séries) ; on jette la bague 8, on enfile le repose-doigts 6 sur l'embout 4, et on peut actionner l'appareil aprés avoir orienté convenablement le repose-doigts. Après usage, le repose-doigts est tourné en position de sécurité, et on place le capuchon. Des encliquetages appropriés, de type connu, permettant de caler provisoirement le repose-doigts en position de sécurité. L'appareil en état de service est représenté sur la figure 3.

Les figures 5 à 8 représentent une variante de réalisation de l'invention, dans laquelle le repose-doigts, au lieu d'être livré indépendamment, est moulé avec le capuchon, et forme avec ce dernier et la bague de garantie, une pièce moulée indépendante PM2. Le repose-doigts est séparé par l'utilisateur au moment de l'emploi. Le bidon 1 n'est pas représenté pour cause de simplication. On voit l'embout et la douille 3 qui l'entoure avec des bras 3c et 3d séparés par les découpures 3a et 3b. La seconde partie est constituée par une pièce moulée PM2 en matière plastique, comportant un capuchon 7, un repose-doigts 6 et une bague 8. Cette bague est munie des tenons 10, coopérant avec le cercle 11 solidaire du récipient par l'intermediaire des tenons 12. Le capuchon 7 est connecté au repose-doigts 6, par des tenons cassables 76 et le repose-doigts 6 est connecté à la bague 8 par des tenons cassables 68. L'ensemble monté est représenté sur la figure 6.

Pour la mise en service (voir figures 7 et 8), l'utilisateur brise les tenons 76, 68, 10 et 12. Le cercle 11 est jeté avec les morceaux de tenons. Le repose-doigts est mis en place et l'ensemble est prêt à fonctionner (figure 8).

Les figures 9 à 13 représentent une variante d'exécution de la présente invention, dans laquelle le capuchon 7 est moulé en une seule pièce PM3 avec la douille 3 portant les bras et découpures de sécurité 3a, 3b, 3c, 3d, avec des tenons cassables 73. A la différence des réalisations précédentes, la douille n'est initialement pas solidaire du bidon, mais vient s'y fixer par clipsage -ou encliquetage-, irréversible, au moment de l'expédition chez le distributeur (voir figure 10). Pour mettre l'appareil en service, l'utilisateur devra briser les tenons 73 (figure 11), ce qui libère le capuchon, et placer un repose-doigts, livré avec le bidon, mais non solidaire de celui-ci. L'appareil est alors prêt à l'emploi (figure 12) et après usage, peut être mis en position de sécurité par rotation de 90° (figure 13).

De même que pour le mode de réalisation des figures 5 à 8, la pièce moulée PM4 des figures 14a et 14b inclut le repose-doigts. Le capuchon est connecté par des tenons cassables 76 au repose-doigts 6, qui est connecté par des tenons cassables 63 à la douille 3. Dans la variante de la figure 14a, la douille 3 est montée par vissage sur le col d'un bidon, flacon ou similaire, de préférence avec un cran de blocage irréversible (indévissable). Dans la variante de la figure 14b, la douille 3 est du type encliquetable (snap-on) directement sue le col d'un flacon, pour y monter la valve 2 avec interposition d'un joint 20. Pour le reste, ces deux réalisations sont équivalentes. Le produit est expédié au vendeur sous la forme représentée à la figure 15a ou 15b. L'utilisateur, pour mettre en service le dispositif, casse les tenons 76 et 63 (figures 14c et 16a), et descend le repose-doigts à sa position de service sur l'embout 2. Il place ensuite le capuchon (figure 15a). Quand le dispositif est en position de sécurité (figures 15a et 15b), les ailes 6b et 6c du repose-doigts sont appliquées sur les bras 3c et 3d de la bouille 3 : le repose-doigts ne peut descendre et le dispositif ne peut éjecter de produit. Quand le repose-doigts est tourné de 90° (figures 16a et 16b), il peut descendre dans les découpures 3a et 3b de la douille 3, et le produit peut être éjecté (figure 16b). La surface inférieure 62 du repose-doigts, située dans un plan axial, prend appui, en position de service contre une bride ou un épaulement 65 de l'embout, ce qui assure l'entraînement positif de ce dernier, quelque soit par ailleurs l'état de coincement entre les surfaces concentriques en contact de l'embout et du repose-doigts.

Afin d'avoir un fonctionnement correct assuré du dispositif, on peut prévoir sur la surface extérieure de la virole 6a du repose-doigts 6 des nervures radiales 61 (au moins une) coopérant avec des rainures 31 formées dans la surface interne de la douille 3 (voir figure 17). Les encliquetages ainsi déterminés définissent deux positions du repose-doigts, à angle droit, l'une de l'autre. L'une dans laquelle l'embout peut être enfoncé à l'aide du repose-doigts, et une position de sécurité dans laquelle il ne peut être enfoncé. Grâce à cet encliquetage, l'embout reste à la position où il est placé. Si l'on désire appuyer, il s'enfonce, et mis en sécurité, il ne s'en écarte pas fortuitement par l'effet d'un mouvement aléatoire, dans un sac par exemple.

## Revendications

1. Dispositif de sécurité pour la mise en fonctionnement et la garantie d'inviolabilité d'un vaporisateur, du type comprenant une valve (2) pour être monté sur un récipient tel qu'un bidon, un embout de pulvérisateur allongé (4) à expulsion axiale (tel qu'un pulvérisateur nasal ) avec des moyens d'actionnement du type comprenant deux ailes d'appui diamétralement opposées par rapport à l'embout et formant repose-doigts (6), un capuchon de protection (7) et une douille (3) entourant la valve pour déterminer avec l'embout et/ou le repose-doigts des moyens de sécurité pour empêcher le vaporisateur de fonctionner selon la position angulaire de l'embout et/ou du repose-doigts constitue une pièce indépendante de l'embout, sur lequel il peut être engagé de préférence avec coincement.

2. Dispositif selon la revendication 1, caractérisé en ce que le capuchon (7) est moulé en une seule pièce (PM1) avec une bague d'inviolabilité (8) ; le capuchon et la bague étant connectés par des tenons cassables (9), la bague et la douille (3) étant munies de moyens (10, 11, 12) du type à tenons cassables pour former une liaison bague-douille inséparable autrement que par rupture d'au moins un élément cassable (10, 12).

3. Dispositif selon la revendication 2, caractérisé en ce que la pièce moulée (PM2) comporte en outre un repose-doigts (6), connecté à au moins un des deux autres éléments : le capuchon (7) et la bague (8) par des tenons cassables.

4. Dispositif selon la revendication 1, caractérisé en ce que la pièce moulée (PM3) comporte le capuchon (7) et la douille (3), réunis par des tenons cassables, la douille comportant des moyens pour être fixée simplement de façon irréversible sur le récipient.

5. Dispositif selon la revendication 4, caractérisé en ce que la pièce moulée (PM4) comporte en outre un repose-doigts (6), connecté à au moins un des deux autres éléments : le capuchon (7) et la douille (3), par des tenons cassables.
